# EUROPÄISCHE PATENTSCHRIFT

(11) **EP 0 098 502 B1**
(45) Veröffentlichungstag und Bekanntmachung des Hinweises auf die Patenterteilung: **19.11.1987**
(21) Anmeldenummer: 83106268.2
(22) Anmeldetag: 28.06.1983
(51) Int. Cl.: D21F 3/02, D21F 1/00

(54) **Band zum Einsatz in Nasspressen von Papiermaschinen**
Belt for use in wet presses of paper machines
Bande pour l'usage des presses humides des machines à papier

(30) Priorität: 02.07.1982 DE 3224760
(43) Veröffentlichungstag der Anmeldung: 18.01.1984
(73) Patentinhaber: Thomas Josef Heimbach GmbH & Co., D-52353 Düren (DE)
(72) Erfinder: Best, Walter, Dr., D-5160 Düren (DE)
(74) Vertreter: Paul, Dieter-Alfred, Dipl.-Ing.

## Beschreibung

Die Erfindung bezieht sich auf ein Band zum Einsatz in Nasspressen von Papiermaschinen, insbesondere mit verlängertem Pressenspalt, das eine flexible, flüssigkeitsundurchlässige Bandschicht aufweist, die auf der einem Filz bzw. der Papierbahn abgewandten Rückseite glatt ist und auf der Vorderseite eine strukturierte Oberfläche mit offenen, unter Pressendruck nicht oder nur unwesentlich zusammendrückbaren Kanälen zur Wasserabführung hat.

In Nasspressen von Papiermaschinen wird ein wesentlicher Teil der in der Papierbahn noch befindlichen Flüssigkeit herausgepresst. Hierzu dienen Druckwalzen, die einen Pressenspalt bilden, durch den die Papierbahn mit einem umlaufenden Filztuch hindurchgeführt wird. Durch den Druck in dem Pressenspalt wird die Flüssigkeit aus der Papierbahn in das Filztuch gedrückt und abgeführt.

In neuerer Zeit sind Nasspressen mit verlängertem Pressenspalt, sogenannte «Extended-Nip-Presses» entwickelt worden, in denen die Papierbahn über einen längeren Weg und damit eine entsprechend längere Zeit hohem Pressendruck ausgesetzt ist, so dass sie trockener aus der Nasspresse herausläuft. Dabei haben sich zwei grundsätzlich verschiedene Ausführungsformen herausgebildet.

Bei der einen Ausführungsform werden die Papierbahnen und eine oder zwei Filztücher zwischen zwei flüssigkeitsundurchlässigen Bändern in den Pressenspalt geführt (vgl. DE-A-2 338 414). Dieser besteht aus zwei an den Rückseiten dieser Bänder anliegenden Druckkammern, die hydraulisch beaufschlagt werden und auf diese Weise von beiden Seiten Druck auf die Bänder und die zwischen ihnen geführten Papierbahnen und Filztücher ausüben.

Bei der anderen Ausführungsform wird die Papierbahn über einen Abschnitt des Umfangs einer oder mehrerer Druckwalzen geführt, wobei über diesen Abschnitt Druck in Richtung auf die Druckwalze ausgeübt wird (vgl. DE-A-2 435 630). Dies geschieht auch hier über eine hydraulisch beaufschlagte Druckkammer, die auf ein mit der Papierbahn und dem Filztuch mitlaufendes, flexibles und flüssigkeitsundurchlässiges Band wirkt.

Als Bänder für den vorgenannten Zweck sind flexible, wasserundurchlässige Kunststoffbänder bekannt, die auf ihrer Rückseite glatt ausgebildet sind und auf der Vorderseite in Längsrichtung oder fischgrätartig verlaufende Taschen oder Nuten aufweisen. Solche Bänder sind in der DE-A-2 262 201 beschrieben. Die Nachteile dieser Bänder bestehen darin, dass die Nuten oder Taschen nur sehr schmal ausgebildet sein dürfen, damit das anliegende Filztuch noch grossflächig abgestützt wird und nicht in die Nuten eindringt. Entsprechend begrenzt ist die Unterstützungswirkung der Nuten bei der Entwässerung. Zudem führen schon geringe Verformungen des Bandes zum Schliessen der Nuten und entsprechend negativen Folgen für die Wasserabführung.

Ein weiterer Nachteil besteht darin, dass eingeformte Nuten oder Taschen Einschnitte mit hoher Kerbwirkung darstellen, so dass das Band hierdurch geschwächt wird. Dies hat zur Folge, dass solche Bänder entweder sehr dick ausgebildet werden müssen, damit die Nuten für eine wirksame Wasserabführung tief genug ausgebildet werden können, oder dass die Nuten nur eine geringe Höhe mit entsprechend schlechter Wirksamkeit der Wasserabführung erhalten.

Der Erfindung liegt demnach die Aufgabe zugrunde, die strukturierte Oberfläche bei dem gattungsgemässen Band so zu gestalten, dass eine verbesserte Wasserabführung bei gleichmässiger Abstützung des Filztuches erzielt wird.

Diese Aufgabe wird erfindungsgemäss dadurch gelöst, dass in die Vorderseite der Bandschicht zur Ausbildung der Kanäle ein Drahtgliederband mit einer Vielzahl von ineinandergreifenden Drahtwendeln abwechselnd rechts- und linksdrehender Steigung oder ein zumindest doppellagiges Gewebe teilweise eingelassen ist.

Diese Lösung hat den Vorteil, dass die Wasserabführung wesentlich verbessert wird, weil Drahtgliederbänder wie auch voluminöse Gewebe in ihrem Inneren grosse freie Volumina haben, um Wasser aufnehmen zu können. Die Masse der Drähte bzw. Fäden ist nämlich auf die Aussenseite des Drahtgliederbandes bzw. des Gewebes konzentriert, was zusätzlich den gewünschten Effekt hat, dass das anliegende Filztuch sehr gleichmässig und grossflächig abgestützt wird. Damit ist eine ideale Kombination bezüglich Abstützung, Wasserabführung und Festigkeit erreicht.

Es sind zwar Drahtgliederbänder wie auch zweilagige Gewebe bekannt gewesen, die als Papiermaschinenbespannungen eingesetzt wurden (DE-A-2 419 751 bzw. GB-A-1 220 531 für ein Filztuch mit zweilagigem Grundgewebe). Dort hatten sie jedoch bisher eine andere Funktion, denn sie stützten direkt die Papierbahn ab und entwässerten vertikal durch das Drahtgliederband bzw. Filztuch hindurch. Entscheidend für die Wirksamkeit der Entwässerung war dabei die Durchlässigkeit des Drahtgliederbandes bzw. des Filztuches in vertikaler Richtung.

Wenn die Windungen der Drahtwendeln jeweils aus zwei im wesentlichen geraden Windungsschenkeln und diese verbindenden Kopfbögen bestehen, ist die von den Drahtwendeln gebildete Oberfläche so eben, dass Markierungen verhindert und die Filzabrasion auf ein Minimum reduziert wird.

Zur Verbesserung der Stabilität der aus den

Drahtwendeln bestehenden, strukturierten Oberfläche sollten die Drahtwendeln in den einander überlappenden Bereichen über Kupplungsdrähte miteinander verbunden sein. In die Drahtwendeln können zusätzlich Multi- und/oder Monofilamente eingefügt sein, die dann zweckmässigerweise in die Bandschicht eingelassen sind. Sie erhöhen die Stabilität des Bandes in der Richtung ihrer Orientierung und verbessern auch den Halt der Drahtwendeln in der Bandschicht.

Damit die Längs- und/oder Querkanäle ausgebildet werden, können die in einer Richtung des Gewebes verlaufenden Fäden erheblich dicker als die in der anderen Richtung verlaufenden Fäden ausgebildet sein. Um die Kanäle offen zu halten, sollte die Fadenzahl in der Aussenanlage des Gewebes erheblich geringer als die in der Innenanlage sein.

In besonders bevorzugter Ausbildung ist das erfindungsgemässe Band offenerdig ausgebildet und weist in der Papiermaschine zusammenfügbare Nahtstege auf. Hierdurch wird die Montage des Bandes in der Papiermaschine wesentlich vereinfacht. Dabei sollten sich die Nahtstege in Längsrichtung überlappen, damit der im Bereich der Überlappung von den Druckkammern auf das Band wirkende Druck abdichtend wirkt. Zusätzlich kann einer der Nahtstege auf der dem anderen Nahtsteg zugewandten Seite zumindest eine Profilierung, beispielsweise eine Quernut, aufweisen, in die jeweils eine passende Gegenprofilierung, beispielsweise eine Querrippe, auf dem anderen Nahtsteg einfasst. Auf diese Weise wird eine formschlüssige Nahtverbindung hergestellt. Dabei sollte die Dicke der Nahtstege so bemessen sein, dass sie im aufeinanderliegenden Zustand die gleiche Dicke wie die Bandschicht aufweist. Zusätzlich kann zumindest einer der Nahtstege auf der dem anderen Nahtsteg zugewandten Seite eine Dicht- oder Klebemasse aufweisen. Des weiteren sollte die Vorderkante zumindest eines der Nahtstege abgeschrägt und innenseitig an einer entsprechenden Abschrägung des jeweils anderen Nahtsteges anliegen.

Sofern die strukturierte Oberfläche des erfindungsgemässen Bandes durch die in Querrichtung verlaufende Drahtwendeln gebildet wird, können die an der Naht anstossenden Drahtwendeln auf einfache Weise so miteinander verbunden werden, dass sich ihre Struktur im Bereich der Naht nicht ändert. Kupplungsdrähte können in diesem Bereich die Verbindung zusätzlich stabilisieren. Im Falle der Ausbildung der strukturierten Oberfläche durch ein Gewebe oder in Längsrichtung verlaufende Drahtwendeln wird eine feine Spezialnaht vorgesehen, mittels der das Gewebe bzw. die Drahtwendeln zusätzlich zu der Bandschicht geschlossen werden kann bzw. können, so dass sich auch in diesem Bereich eine kontinuierlich strukturierte Oberfläche ergibt.

In der Zeichnung ist die Erfindung an Hand von Ausführungsbeispielen näher veranschaulicht. Es zeigen:
Fig. 1 ein Querschnitt durch ein Band für Nasspressen von Papiermaschinen;
Fig. 2 eine Teildraufsicht des Bandes gemäss Fig. 1;
Fig. 3 ein Längsschnitt durch die Enden eines anderen Bandes für die Nasspresse von Papiermaschinen;
Fig. 4 der Längsschnitt gemäss Fig. 3 in einer Zwischenstellung vor der Kupplung der Bandenden;
Fig. 5 der Längsschnitt gemäss Fig. 3 und 4 in Kuppelstellung der Bandenden;
Fig. 6 ein Querschnitt durch ein weiteres Band für die Nasspresse von Papiermaschinen und
Fig. 7 ein Querschnitt durch ein anderes Band für die Nasspresse von Papiermaschinen.

Das in Fig. 1 gezeigte Band ist in einem Querschnitt quer zur Laufrichtung dargestellt, während Fig. 2 eine teilweise Draufsicht zeigt. Das Band 1 besteht aus einer Bandschicht 2, in deren Vorderseite ein Drahtgefüge 3 mit seinem unteren Teil eingebettet, beispielsweise eingegossen, ist.

Das Drahtgefüge 3 ist aus einer Vielzahl von einzelnen in Laufrichtung des Bandes 1 parallel nebeneinander angeordneten Drahtwendeln 4 zusammengesetzt, die in der Weise abgeflacht sind, dass sich an gerade Windungsschenkel 5 halbrunde Kopfbögen 6 und dann wieder gerade Windungsschenkel 5 anschliessen. Die geraden Windungsschenkel 5 sorgen für eine zwar offene, aber relativ glatte Oberfläche, wodurch Markierungen und Filzabrasion vermieden werden.

Die Kopfbögen 6 der einzelnen Drahtwendeln 4 überlappen derart miteinander, dass durch sie Kupplungsdrähte 7 zur formschlüssigen Verbindung der einzelnen Drahtwendeln 4 gesteckt werden können. Zusätzlich sind in Längsrichtung verlaufende Längsdrähte 8 vorgesehen, die zwischen den Windungsschenkeln 5 verlaufen und in die Bandschicht 2 eingebettet sind. Durch sie wird die Festigkeit des Bandes 1 in Längsrichtung verbessert.

Wie insbesondere Fig. 1 zeigt, werden durch die Drahtwendeln 4 Längskanäle 9 gebildet, die der Wasserabfuhr dienen, wenn das Band 1 in Nasspressen, insbesondere mit verlängertem Pressenspalt eingesetzt wird. Bei diesem Einsatz wird meist über eine hydraulisch beauftragte Druckkammer Druck auf die glatte Rückseite des Bandes 1 ausgeübt. Über die Drahtwendeln 4 wird dieser Druck auf ein Filztuch und eine Papierbahn weitergegeben. Diese stützt sich entweder direkt oder über ein weiteres Filztuch auf einer Walze ab. Durch den Druck wird das in der Papierbahn befindliche Wasser in das Filztuch herausgedrückt. Von diesem kann es dann über die aus den Drahtwendeln 4 gebildeten Längskanäle 9 abgeführt werden. Dies geschieht im vorliegenden Ausführungsbeispiel in Längsrichtung. Die Stabilität der Drahtwendein 4 ist dabei so geschaffen, dass sie nicht unter der Druckbelastung zusammengedrückt werden.

Fig. 2 lässt erkennen, dass die Längskanäle 9 durch den Abstand der einzelnen Windungsschenkel 5 nach oben hin so offen sind, dass das aus dem Filztuch kommende Wasser ohne nennenswerten Widerstand in die Längskanäle 9 gelangen und von dort abfliessen kann.

Die Fig. 3 bis 5 zeigen eine andere Ausführungsform des erfindungsgemässen Bandes 10 in einer Schnittdarstellung in Laufrichtung dieses Bandes 10, und zwar im Nahtbereich. Dieses Band 10 unterscheidet sich von dem in den Fig. 1 und 2 dargestellten Band 1 lediglich dadurch, dass das - ansonsten identisch ausgebildete - Drahtgefüge 11 hier in um 90° verdrehter Orientierung in die Bandschicht 12 eingebettet ist, so dass die Drahtwendeln 13 des Drahtgefüges 11 in Querrichtung verlaufende Querkanäle 14 bilden. Das aus der Papierbahn und dem Filztuch ausgepresste Wasser wird also in diesem Fall zu den Seiten des Bandes 10 abgeführt.

Bei dieser Ausführungsform gestaltet sich das Kuppeln der Enden des Bandes 10 besonders einfach. Das Band 10 weist hierzu an beiden Enden Nahtstege 15,16 auf. Der Nahtsteg 15 des in dieser Ansicht linken Endes des Bandes 10 ist an seiner Oberseite 17 so weit ausgenommen, dass das Drahtgefüge 11 frei liegt. Seine Unterseite ist ebenfalls ausgenommen, und zwar so, dass ein Quersteg 18 gebildet wird, der sich über die gesamte Breite des Nahtsteges 15 erstreckt und nach unten vorsteht. Zum Band 10 hin läuft der Nahtsteg 15 in einer Schräge 19 aus.

Der Nahtsteg 16 des in dieser Ansicht rechten Endes des Bandes 10 ist nur an seiner Oberseite ausgenommen. Er weist dort eine Quernut 20 auf, die passend für die Aufnahme des Quersteges 18 des anderen Nahtsteges 15 ist. Zur freien Kante hin läuft der Nahtsteg 16 in einer Schräge 21 aus, die der Schräge 19 entspricht.

In Fig. 3 befinden sich die Nahtstege 15,16 noch im Abstand zueinander. Oberhalb der Nahtstege 15, 16 ist ein Überbrückungsdrahtgefüge 22 gezeigt, das aus drei Drahtwendeln 13 besteht. Dieses Überbrückungsdrahtgefüge 22 wird über Kupplungsdrähte 23 mit dem in der Bandschicht 12 eingebetteten Drahtgefüge 11 verbunden, so dass es geschlossen ist.

Dann werden die Nahtstege 15, 16 - wie in Fig. 4 dargestellt - übereinandergeführt und aufeinandergelegt, so dass der Quersteg 18 in die Quernut 20 einfasst und die Schrägen 19,20 zusammen mit den einander zugewandten Seiten der Nahtstege 15, 16 aufeinander zu liegen kommen. Im Betrieb werden diese Flächen durch den Pressendruck aufeinandergedrückt, so dass sich automatisch eine flüssigkeitsdichte Verbindung ergibt. Durch vorheriges Auftragen von Klebstoff auf zumindest eine der einander zugewandten Seiten der Nahtstege 15, 16 kann die Dichtigkeit dieser Verbindung noch verbessert werden. Da die Nahtstege 15, 16 in ihrer Dicke so aufeinander abgestimmt sind, dass sich die Gesamtdicke in aufeinanderliegendem Zustand nicht ändert, entstehen keine Unstetigkeiten.

Fig. 6 zeigt ein weiteres Ausführungsbeispiel der Erfindung. Das im Querschnitt dargestellte Band 24 besteht hier aus einer Bandschicht 25 und einem in dieses mit seinem Unterteil eingebetteten, druckfesten Gewebe 26.

Das Gewebe 26 ist zweilagig aufgebaut. Die untere Lage 27 befindet sich innerhalb der Bandschicht 25 und die obere Lage 28 im Abstand zur vorderseitigen Oberfläche der Bandschicht 25. Beide Lagen 27, 28 werden von in Laufrichtung des Bandes 24 verlaufenden, relativ dicken Kettfäden 29 gebildet, wobei die Anzahl der Kettfäden 29 in der unteren Lage 27 doppelt so gross wie die in der oberen Lage 28 ist. Nur über jedem zweiten Kettfaden 29 in der unteren Lage 27 befindet sich hier also ein Kettfaden 29 in der oberen Lage 28, so dass das Gewebe 26 nach oben hin sehr offen ist und breite Längskanäle 30 zwischen den Kettfäden 29 gebildet werden.

Die Kettfäden 29 der unteren Lage sind durch Schussfäden 31 eingebunden, die ausschliesslich in der Bandschicht 25 verlaufen. Die Einbindung erfolgt so, dass die Schussfäden 31 abwechselnd über die Oberseite eines Kettfadens und die Unterseite des nächstfolgenden Kettfadens usw. verlaufen.

Das vorgenannte Schussfadensystem wechselt sich mit Schussfäden 32, 33, 34 ab, die die Verbindung zwischen der unteren Lage 27 und der oberen Lage 28 des Gewebes 26 herstellen. Diese Schussfäden 32, 33, 34 verlaufen so, dass sie abwechselnd jeden sechsten Kettfaden 29 der unteren Lage 27 und dann jeden dritten Kettfaden 29 der oberen Lage 28 einbinden, wobei sie nach Art einer Atlasbindung in Schussfadenrichtung jeweils um einen Kettfaden in der oberen Lage 28 versetzt sind. Ein derart aufgebautes Gewebe 26 drückt sich unter Pressendruck praktisch nicht zusammen, so dass die Längskanäle 30 für die Wasserabführung offen bleiben.

Fig. 7 zeigt ein Band 35, in dessen Bandschicht 36 ein etwas anders aufgebautes Gewebe 37 mit seinem unteren Teil eingebettet ist.

Auch dieses Gewebe 37 ist zweilagig aufgebaut, wobei sich die untere Lage 38 innerhalb der Bandschicht 36 und die obere Lage 39 im Abstand zur vorderseitigen Oberfläche der Bandschicht 36 befinden. In Übereinstimmung mit dem Ausführungsbeispiel gemäss Fig. 6 werden hier beide Lagen 38, 39 ebenfalls von in Laufrichtung des Bandes 35 verlaufenden, relativ dicken Kettfäden 40 gebildet, wobei die Anzahl der Kettfäden 40 in der unteren Lage 38 doppelt so gross ist wie in der oberen Lage 39. Allerdings sind die Kettfäden 40 in der oberen Lage 39 derart versetzt, dass sie jeweils oberhalb des Zwischenraums zwischen zwei Kettfäden 40 in der unteren Lage 38 liegen. Die Kettfäden 40 der oberen Lage 39 bilden breite Längskanäle 41 für die Wasserabfuhr aus der Papierbahn und dem Filztuch.

Für die Einbindung der Kettfäden 40 in der unteren Lage 38 ist ein gesondertes Schussfadensystem mit Schussfäden 42, 43 vorgesehen, die in der Bandschicht 36 verlaufen. Die Kettfäden 42,43 binden jeweils zwei nebeneinander angeordnete Kettfäden 40 an einer Seite ein, bevor sie die Seite wechseln. Zudem sind sie in Schussfadenrichtung um jeweils zwei Kettfäden 40 zueinander versetzt.

Die Verbindung zwischen der unteren Lage 38 und der oberen Lage 39 wird durch weitere Schussfäden 44, 45 hergestellt. Jeder dieser Schussfäden 44, 45 bindet zunächst einen Kettfaden 40 in der oberen Lage 39 und dann zwei Kettfäden in der unteren Lage 38 ein, bevor er wieder nach oben geht. Zudem sind auch hier die Schussfäden 44, 45 in Schussfadenrichtung zueinander versetzt, und zwar jeweils um einen Kettfaden 40 der oberen Lage 39.

Auch dieses Gewebe 37 ist druckfest, so dass die Längskanäle 41 auch im Pressenspalt erhalten bleiben. Die Wasserabfuhr ist deshalb in diesem kritischen Bereich gesichert.

Als Material für die Bandschichten 2, 12, 25, 36 kommen vorwiegend elastische, aber auch duromere oder thermoplastische Polymere infrage, wobei sich die polymere Substanz nach dem jeweiligen Einsatzzweck richtet. Als Beispiele seien hier Polyurethan, Butadien-Styrolharze, Epoxidharze, Chlorkautschuk, PVC, Polyacrylate u.a. marktübliche Polymere genannt. Die Drahtgefüge 3, 11 können aus synthetischen Polymeren, wie PES oder PA gefertigt sein.

## Patentansprüche

1. Band (1, 10, 24, 35) zum Einsatz in Nasspressen von Papiermaschinen, insbesondere mit verlängertem Pressenspalt, das eine flexible, flüssigkeitsundurchlässige Bandschicht (2, 12, 25, 36) aufweist, die auf der einem Filz bzw. der Papierbahn abgewandten Rückseite glatt ist und auf der Vorderseite eine strukturierte Oberfläche mit offenen, unter Pressendruck nicht oder nur unwesentlich zusammendrückbaren Kanälen (9, 14, 30, 41) zur Wasserabführung hat, dadurch gekennzeichnet, dass in die Vorderseite der Bandschicht (25, 36) zur Ausbildung der Kanäle ein zumindest doppellagiges Gewebe (26, 38) teilweise eingelassen ist.

2. Band (1, 10, 24, 35) zum Einsatz in Nasspressen von Papiermaschinen, insbesondere mit verlängertem Pressenspalt, das eine flexible, flüssigkeitsundurchlässige Bandschicht (2, 12, 25, 36) aufweist, die auf der einem Filz bzw. der Papierbahn abgewandten Rückseite glatt ist und auf der Vorderseite eine strukturierte Oberfläche mit offenen, unter Pressendruck nicht oder nur unwesentlich zusammendrückbaren Kanälen (9, 14, 30, 41) zur Wasserabführung hat, dadurch gekennzeichnet, dass in die Vorderseite der Bandschicht (2, 12) zur Ausbildung der Kanäle ein Drahtgliederband (3) mit einer Vielzahl von ineinandergreifenden Drahtwendeln (4, 13) abwechselnd rechts-und linksdrehender Steigung teilweise eingelassen ist.

3. Band nach Anspruch 2, dadurch gekennzeichnet, dass die Windungen der Drahtwendeln (4,13) jeweils aus im wesentlichen geraden Windungsschenkeln (5) und diese verbindenden Kopfbögen (6) bestehen.

4. Band nach Anspruch 3, dadurch gekennzeichnet, dass in die Drahtwendeln (4) zusätzliche Multi- und/oder Monofilamente (8) zur Aufnahme der Längskräfte eingefügt sind.

5. Band nach Anspruch 4, dadurch gekennzeichnet, dass auch die Multi- und/oder Monofilamente (8) in die Bandschicht (2) eingelassen sind.

6. Band nach Anspruch 1, dadurch gekennzeichnet, dass die in einer Richtung des Gewebes verlaufenden Fäden (29, 40) erheblich dicker als die in der anderen Richtung verlaufenden Fäden (31, 33, 34; 42, 43, 44, 45) sind.

7. Band nach einem der Ansprüche 1 bis 6, dadurch gekennzeichnet, dass das Band (10) offenendig ausgebildet und in der Papiermaschine zusammenfügbare Nahtstege (15, 16) aufweist.

8. Band nach Anspruch 7, dadurch gekennzeichnet, dass einer der Nahtstege (16) auf der dem anderen Nahtsteg (15) zugewandten Seite zumindest eine Profilierung (20) aufweist, in die jeweils eine passende Gegenprofilierung (18) auf dem anderen Nahtsteg (15) einfasst.

9. Band nach Anspruch 7 oder 8, dadurch gekennzeichnet, dass die Dicke der Nahtstege (15, 16) so bemessen ist, dass sie im aufeinanderliegenden Zustand die gleiche Dicke wie die Bandschicht (12) aufweist.

## Claims

1. Band (1, 10, 24, 35) for use in wet presses of papermaking machines, especially extended-nip presses, which has a flexible band layer (2, 12, 25, 36) which is impervious to liquid, the said layer being smooth at the rear side remote from a felt or paper web and having at the front side a structured surface with open ducts (9, 14, 30, 41) for discharging water, these ducts being non- compressible or only compressible to an inconsiderable extent under press pressure, characterised in that an at least double-layer fabric (26, 38) is partly embedded in the front side of the band layer (25, 36) to form the ducts.

2. Band (1, 10, 24, 35) for use in wet presses of papermaking machines, especially extended-nip presses, which has a flexible band layer (2, 12, 25, 36) which is impervious to liquid, the said layer being smooth at the rear side remote from a felt or the paper web and having at the front side a structured surface with open ducts (9, 14, 30, 41) for discharging water, these ducts being non- compressible or only compressible to an inconsiderable extent under press pressure, characterised in that a wire link band (3) having a plurality of interengaging wire helixes (4, 13) with right- handed and left-handed pitch alternately is partly embedded in the front side of the band layer (2, 12) to form the ducts.

3. Band according to claim 2, characterised in that the turns of the wire helixes (4, 13) consist in each case of substantially straight legs (5) and of curved end portions (6) connecting these.

4. Band according to claim 3, characterised in that additional multifilaments and/or monofilaments are inserted in the wire helixes (4) to take up the longitudinal forces.

5. Band according to claim 4, characterised in that the multifilaments and/or monofilaments (8) are also embedded in the band layer (2).

6. Band according to claim 1, characterised in that the threads (29, 40) disposed in one direction of the fabric are considerably thicker than the threads (31, 33, 34; 42, 43, 44, 45) disposed in the other direction.

7. Band according to one of claims 1 to 6, characterised in that the band (10) is made openended, and has seam ledges (15,16) which can be joined together in the papermaking machine.

8. Band according to claim 7, characterised in that one of the seam ledges (16) has at its side facing towards the other seam ledge (15) at least one profiling (20) into which in each case a matching associated profiling (18) on the other seam ledge (15) engages.

9. Band according to claim 7 or 8, characterised in that the thickness of the seam ledges (15, 16) is so dimensioned that when they lie on one another they form the same thickness as the band layer (12).

## Revendications

1. Bande (1, 10, 24, 35) destinée à être utilisée dans des presses humides de machines à papier, ayant notamment une emprise allongée, qui comporte une couche (2, 12, 25, 36), souple et imperméable à du liquide, qui est lisse sur le côté postérieur éloigné d'un feutre et de la feuille de papier et qui a du côté antérieur une surface structurée à canaux (9, 14, 30, 41) ouverts, incompressibles ou sensiblement incompressibles sous la pression de la presse, pour l'évacuation de l'eau, caractérisée en ce que dans le côté antérieur de la couche (25, 36) est introduit en partie, pour constituer les canaux, un tissu (26, 38) au moins à double couche.

2. Bande (1, 10, 24, 35) destinée à être utilisée dans des presses humides de machines à papier, ayant notamment une emprise allongée, qui comporte une couche (2, 12, 25, 36), souple et imperméable à du liquide, qui est lisse sur le côté postérieur éloigné d'un feutre et de la feuille de papier et qui a du côté antérieur une surface structurée à canaux (9, 14, 30, 41) ouverts, incompressibles ou sensiblement incompressibles sous la pression de la presse, pour l'évacuation de l'eau, caractérisée en ce que dans le côté antérieur de la couche (2, 12) est introduite en partie, pour constituer les canaux, une bande à éléments en fil métallique (3) ayant un grand nombre d'hélices en fil métallique (4, 13) de pas alternativement à droite et à gauche.

3. Bande suivant la revendication 2, caractérisée en ce que les spires des hélices en fil métallique (4,13) sont constituées chacune de branches de spire (5) sensiblement rectilignes et d'arceaux de tête (6) les reliant.

4. Bande suivant la revendication 3, caractérisée en ce que, dans les hélices en fil métallique (4), sont insérés en plus des multifilaments et/ou des monofilaments (8) pour absorber les forces longitudinales.

5. Bande suivant la revendication 4, caractérisée en ce que les multifilaments et/ou les monofilaments (8) sont introduits aussi dans la couche (2).

6. Bande suivant la revendication 1, caractérisée en ce que les fils (29, 40) s'étendant dans l'une des directions du tissu sont considérablement plus épais que les fils (31, 33, 34; 42, 43, 44, 45) s'étendant dans l'autre direction.

7. Bande suivant l'une des revendications 1 à 6, caractérisée en ce que la bande (10) est à extrémité ouverte et comporte des barrettes de jonction (15,16) pouvant être assemblées dans la machine à papier.

8. Bande suivant la revendication 7, caractérisée en ce que l'une des barrettes de jonction (16) comporte, sur le côté tourné vers l'autre barrette de jonction (15), au moins un profilage (20) dans lequel s'engage un profilage antagoniste (18) adapté ménagé sur l'autre barrette de jonction (15).

9. Bande suivant la revendication 7 ou 8, caractérisée en ce que l'épaisseur des barrettes de jonction (15, 16) est telle qu'à l'état superposé elles ont la même épaisseur que la couche (12).
